# EUROPÄISCHE PATENTANMELDUNG

(11) **EP 2 975 223 A1**
(43) Veröffentlichungstag der Anmeldung: **20.01.2016**
(21) Anmeldenummer: 15167577.4
(22) Anmeldetag: 13.05.2015
(51) Int. Cl.: F01D 17/14, F01D 17/16

(54) **VERSTELLBARER DÜSENRING, HERSTELLUNGSVERFAHREN UND DAMPFTURBINE**

(30) Priorität: 14.07.2014 DE 102014213633
(71) Anmelder: Siemens Aktiengesellschaft, 80333 München (DE)
(72) Erfinder: Geist, Richard, 91207 Lauf (DE)

(57) **Zusammenfassung**

Die vorliegende Erfindung betrifft eine Düsenringvorrichtung (100) für eine Dampfturbine (300). Die Düsenringvorrichtung (100) weist einen Trägerring (101), eine erste Schaufel (103) sowie eine zweite Schaufel (104) auf. Der Trägerring (101) erstreckt sich entlang einer Umfangsrichtung (102), die erste Schaufel (103) ist an dem Trägerring (101) angeordnet und erstreckt sich von dem Trägerring (101) entlang einer Radialrichtung (312) und die zweite Schaufel (104) ist ebenfalls am Trägerring (101) angeordnet und erstreckt sich ebenfalls vom Trägerring (101) entlang der Radialrichtung (312). Die zweite Schaufel (104) ist von der ersten Schaufel (103) beabstandet angeordnet, so dass ein Strömungskanal (105) zwischen der ersten Schaufel (103) und der zweiten Schaufel (104) bereitstellbar ist. Zumindest die erste Schaufel (103) weist einen ersten Grundkörper (106) und ein erstes Verstellelement (17) auf, wobei das erste Verstellelement (107) derart relativ zum ersten Grundkörper (106) verstellbar angeordnet ist, dass ein Schaufelabstand (108) zwischen dem ersten Verstellelement (107) und der zweiten Schaufel (104) veränderbar ist. Des Weiteren betrifft die vorliegende Erfindung ein Verfahren zum Herstellen einer oben beschriebenen Düsenringvorrichtung.

## Beschreibung

### Technisches Gebiet

Die vorliegende Erfindung betrifft eine verstellbare Düsenringvorrichtung für eine Dampfturbine. Ferner betrifft die vorliegende Erfindung ein Verfahren zum Herstellen einer Düsenringvorrichtung für eine Dampfturbine.

### Hintergrund der Erfindung

Dampfturbinen, wie zum Beispiel Turbinen für konventionelle Dampfkraftwerke, Turbinen für kombinierte Gas-Dampfkraftwerke oder auch Turbinen für nukleare Kraftwerke, sind Wärmekraftmaschinen mit rotierenden Laufteilen und statischen Leitteilen. Durch die Strömung des Arbeitsfluids, welche auf die Schaufeln der rotierenden Laufteile trifft, wird die Energie des Arbeitsfluids in mechanische Arbeit umgewandelt.

Dabei ist in Dampfturbinen vor der ersten rotierenden Stufe ein sogenannter Düsenring angeordnet, dessen Aufgabe es ist, den Dampfmassenstrom, welcher auf die erste rotierende Stufe trifft zu regulieren. Dies gelingt dadurch, dass die Schaufeln des Düsenrings in Düsengruppen aufgeteilt werden. Jede Düsengruppe ist dabei über jeweilige außenliegende Ventile geregelt. Wird eine andere Menge an Frischdampf benötigt, können eine oder mehrere Düsengruppen zugeschaltet bzw. abgeschaltet werden.

Die Regelventile sind in sogenannten Ventilgehäusen oder Ventilkästen oberhalb oder neben dem Turbinengehäuse untergebracht. Die Regelventile sind mit der Zuströmung des Düsenrings über angeschweißte Rohre und Rohrbögen verbunden.

Die Leistungsregelung erfolgt somit bei heutigen Dampfturbinen über außenliegende Ventile. Damit können Düsengruppen zugeschaltet und abgeschaltet werden. So wird die Menge an Arbeitsfluid, der gerade geforderten, Turbinenleistung angepasst.

Für oben beschriebene Anordnung der Ventile muss ausreichend Bauraum zur Verfügung gestellt werden. Ferner müssen die Gussgehäuse der Ventile, Rohrleitungen und Flansche oft aus hochwertigem Material hergestellt werden.

Aufgrund der zahlreichen Strömungsumlenkungen innerhalb der Rohrleitungen und den Ventilgehäusen kommt es zu Energieverlusten, die sich in einem verringerten Wirkungsgrad widerspiegeln können.

**Fig. 5** zeigt eine schematische Darstellung einer herkömmlichen Düsenringvorrichtung gemäß dem Stand der Technik. Dabei ist eine konventionelle Düsenringvorrichtung ebenfalls in einem Gehäuse 450 angeordnet. Jedoch ist die konventionelle Düsenringvorrichtung in einen ersten Düsenringabschnitt 504, einen zweiten Düsenringabschnitt 514, einen dritten Düsenringabschnitt 524 und einen vierten Düsenringabschnitt 534 unterteilt. Jeder der vier Düsenringabschnitt 504, 514, 524 und 534 ist jeweils über Rohrleitungen 503, 513, 523 und 533 und entsprechenden Regelventilen 502, 512, 522 und 532 mit einer gemeinsamen Rohrleitung verbunden.

### Darstellung der Erfindung

Es ist eine Aufgabe der vorliegenden Erfindung, eine effiziente Steuerung für eine Düsenringvorrichtung bereitzustellen.

Die Aufgabe wird durch eine Düsenringvorrichtung für eine Dampfturbine, eine Dampfturbine, welche eine Düsenringvorrichtung aufweist, sowie durch ein Verfahren zum Herstellen einer Düsenringvorrichtung gemäß den unabhängigen Ansprüchen gelöst.

Gemäß eines ersten Aspekts der vorliegenden Erfindung wird eine Düsenringvorrichtung für eine Dampfturbine geschaffen. Die Düsenringvorrichtung weist einen Trägerring, eine erste Schaufel und eine zweite Schaufel auf. Der Trägerring erstreckt sich entlang einer Umfangsrichtung. Die erste Schaufel ist an dem Trägerring angeordnet und erstreckt sich von dem Trägerring entlang einer Radialrichtung. Die zweite Schaufel ist an dem Trägerring angeordnet und erstreckt sich von dem Trägerring in die Radialrichtung. Die zweite Schaufel ist von der ersten Schaufel entlang der Umfangsrichtung beabstandet angeordnet, so dass ein Strömungskanal, welcher auch als Düsenkanal bezeichnet wird, zwischen der ersten Schaufel und der zweiten Schaufel bereitstellbar ist. Zumindest die erste Schaufel weist einen ersten Grundkörper und ein erstes Verstellelement auf. Das erste Verstellelement ist derart relativ zu dem ersten Grundkörper verstellbar angeordnet, dass ein Schaufelabstand zwischen dem ersten Verstellelement und der zweiten Schaufel veränderbar ist.

Als Umfangsrichtung wird diejenige Richtung angesehen, welche um die Drehachse der Dampfturbine verläuft. Die Drehachse verläuft entlang einer Axialrichtung. Der Trägerring ist ein ringförmiges Ringelement, welches als Trägerstruktur der Schaufeln dient.

Als Radialrichtung wird diejenige Richtung angesehen, welche sich rechtwinklig von der Drehachse der Dampfturbine ausgehend radial nach außen erstreckt. Die erste Schaufel und die zweite Schaufel erstrecken sich vom Trägerring ausgehend radial nach außen oder nach innen. Der Trägerring kann somit ein radial innenliegender Trägerring sein, von welchem die Schaufeln radial nach außen ragen oder ein außen liegender Trägerring sein, von welchem die Schaufeln radial nach innen ragen.

Als Strömungskanal wird der Abstand zwischen zwei benachbart angeordneten Schaufeln beschrieben. Der Strömungskanal wird auch als Düse bezeichnet. Durch den Strömungskanal strömt das Arbeitsfluid in die erste Laufreihe ein, welche entlang der Drehachse stromabwärts relativ zu der Düsenringvorrichtung angeordnet ist.

Als ein Grundkörper wird der Abschnitt einer Schaufel bezeichnet, welcher starr mit dem Trägerring verbunden ist. Dabei kann starr miteinander verbunden heißen, dass Schaufel und Trägerring einstückig ausgebildet sind, aber auch, dass Schaufel und Trägerring zum Beispiel formschlüssig oder auch kraftschlüssig miteinander verbunden sind, so dass an der Übergangsstelle zwischen Grundkörper und Trägerring keine relative Bewegung des Elements Grundkörper gegenüber dem Element Trägerring möglich ist.

Als Verstellelement wird der Abschnitt der Schaufel verstanden, der relativ zum Grundkörper und damit auch relativ zum Trägerring verstellbar ist. Das Verstellelement ist dabei derart ausgebildet, dass sich das Verstellelement entlang der gesamten radialen Erstreckung des Strömungskanals erstreckt. Das Verstellelement kann beispielsweise eine radial verlaufende Strömungskante aufweisen, welche entlang der gesamten radialen Länge eines Bereichs (z.B. der unten beschriebene erste Abschnitt) der ersten Schaufel verläuft, welcher Bereich den Strömungskanal bildet.

Als Schaufelabstand wird der lichte Abstand zwischen dem ersten Verstellelement (bzw. der oben beschriebenen radial verlaufenden Strömungskante) und der zweiten Schaufel angesehen. Durch ein Verstellen des ersten Verstellelements wird der Schaufelabstand zwischen dem Verstellelement und der zweiten Schaufel und somit der Strömungsquerschnitt des Strömungskanals verändert. Der Schaufelabstand definiert somit eine Engstelle, insbesondere den kleinsten Strömungsquerschnitt, des Strömungskanals zwischen der ersten Schaufel und der zweiten Schaufel.

Im Gegensatz zu dem eingangs erläuterten konventionellen Ansatz, bei welchen über außenliegende Ventile einzelne Düsengruppen zugeschaltet und abgeschaltet werden, kann bei dem Ansatz gemäß der vorliegenden Erfindung jeder einzelne Strömungskanal der Düsenringvorrichtung, d.h. jede einzelne Düse zwischen zwei benachbarten Schaufeln, mittels des Verstellelements verstellt werden. Entsprechend kann auf außenliegende Ventile, welche einen großen Bauraum benötigen, verzichtet werden. Somit kann eine effiziente Steuerung einer Düsenringvorrichtung bereitgestellt werden, da z.B. Bauraum reduziert werden kann. Zudem kann durch eine Reduzierung der Bauelemente, wie beispielsweise der außenliegenden Ventile, Rohrleitungen und Flansche Gewicht und entsprechend Materialkosten eingespart werden.

Zudem wird direkt an der Düse zwischen zwei benachbarten Schaufeln der Strömungsquerschnitt der Düse bzw. des Strömungskanals gesteuert, so dass weniger Strömungsumlenkung innerhalb der herkömmlichen Rohrleitungen zwischen den Düsengruppen und den herkömmlichen ausliegenden Ventilen notwendig sind. Dadurch erhöht sich zudem der Wirkungsgrad bei dem Konzept gemäß der vorliegenden Erfindung.

Die erfindungsgemäße Düsenringvorrichtung ermöglichen zudem ein Verstellen des Schaufelabstands mit wenig Krafteinsatz, da nicht die gesamte Schaufel verstellt wird, sondern lediglich ein kleinerer Bereich, nämlich das entsprechende Verstellelement. Ein Verstellen des Schaufelabstands durch ein Verstellen der gesamten Schaufeln benötigt hohe Verstellkräfte, da die Schaufeloberfläche eine große Angriffsfläche für Kräfte des Arbeitsfluids auf die Schaufel bietet. Wird wie in der vorliegenden Erfindung nur ein Abschnitt der Schaufel, in diesem Fall das Verstellelement, verstellt, sind die zu überwindenden Kräfte geringer.

Gemäß einer weiteren beispielhaften Ausführungsform ist das erste Verstellelement zwischen einem eingefahrenen Zustand und einem ausgefahrenen Zustand verstellbar. Im eingefahrenen Zustand liegt ein maximaler Schaufelabstand zwischen dem ersten Verstellelement (bzw. dessen Strömungskante) und der zweiten Schaufel vor. Im ausgefahrenen Zustand liegt ein minimaler Schaufelabstand zwischen dem ersten Verstellelement und der zweiten Schaufel vor. Beispielsweise kann im ausgefahrenen Zustand das erste Verstellelement (z.B. mittels der Strömungskante) die zweite Schaufel berühren, so dass der Strömungsquerschnitt des Strömungskanals geschlossen ist und entsprechend kein bzw. kaum Dampf zwischen der ersten Schaufel und der zweiten Schaufel strömen kann.

Gemäß einer noch weiteren beispielhaften Ausführungsform ist das erste Verstellelement derart ausgebildet, dass in dem eingefahrenen Zustand zwischen dem ersten Verstellelement und dem ersten Grundkörper eine gemeinsame homogene Strömungsfläche ausgebildet ist.

Eine Strömungsfläche, welche aus zwei aneinandergrenzenden Einzelflächen besteht, ist dann als "gemeinsame homogene Strömungsfläche" anzusehen, wenn die Normalen der beiden Einzelflächen an deren Oberflächen am Übergang zwischen den beiden Einzelflächen parallel sind. In der vorliegenden Erfindung bedeutet dies, dass die Normale auf der Oberfläche des Grundkörpers und die Normale auf der Oberfläche des Verstellelements im Übergangsbereich parallel zueinander sind. Mit anderen Worten gibt es auf der Strömungsoberfläche keine stufenartigen Übergänge.

Der eingefahrene Zustand ist der Zustand, in dem eine gemeinsame homogene Strömungsoberfläche zwischen Grundkörper und Verstellelement gegeben ist.

Der ausgefahrene Zustand entspricht einem Zustand, in dem der Übergang zwischen Verstellelement und Grundkörper einen Sprung oder Absatz im Verlauf der von Arbeitsfluid umströmten Strömungsfläche aufweist.

Als maximaler Schaufelabstand wird der Zwischenraum zwischen zwei aneinander angrenzenden Schaufeln beschrieben, wenn der Strömungskanal eine maximale Breite aufweist und somit auch eine maximale Menge Arbeitsfluid zwischen zwei benachbarten Schaufeln bewegt werden kann.

Als minimaler Schaufelabstand wird der Zwischenraum zwischen zwei aneinander angrenzenden Schaufeln beschrieben, wenn der Strömungskanal eine minimale Breite aufweist und somit eine kleinstmögliche Menge an Arbeitsfluid zwischen zwei benachbarten Schaufeln bewegt werden kann.

Der Begriff "zwischen einem eingefahrenen Zustand und einem ausgefahrenen Zustand verstellbar" bedeutet, dass der eingefahrene Zustand zum Beispiel dem Zustand 0 entspricht und der ausgefahrene Zustand einem Zustand 1 entspricht. Es können jedoch durch eine kontinuierliche Bewegung des Stellelements auch alle Zwischenzustände, welche beliebigen Werten zwischen 0 und 1 entsprechen, eingestellt werden. Dies hat zur Folge, dass unterschiedliche Strömungsquerschnitte des Strömungskanals einstellbar sind, so dass eine beliebige Anzahl an unterschiedlichen Mengen an Arbeitsfluid durch die Strömungskanäle einstellbar ist.

Gemäß einer weiteren beispielhaften Ausführungsform ist das erste Verstellelement einfahrbar und ausfahrbar an dem ersten Grundkörper derart angeordnet, dass der Schaufelabstand zwischen dem ersten Verstellelement und der zweiten Schaufel veränderbar ist.

Als ein einfahrbares oder ausfahrbares Verstellelement wird ein Element beschrieben, welches so an dem Grundkörper angeordnet ist, dass es in seinem eingefahrenen Zustand zusammen mit dem Grundkörper die gemeinsame homogene Strömungsfläche bildet. Zum Verstellen des Schaufelabstands wird das Verstellelement beispielsweise als translatorisch verschiebbares Wandelement des Grundkörpers definiert.

Gemäß einer noch weiteren beispielhaften Ausführungsform bildet das erste Verstellelement eine Drehachse aus, um welche das erste Verstellelement an dem ersten Grundkörper derart drehbar angeordnet ist, dass der Schaufelabstand zwischen dem ersten Verstellelement und der zweiten Schaufel veränderbar ist.

Als Drehachse wird beispielsweise eine Achse beschrieben, welche parallel zur Längserstreckung der Schaufel bzw. parallel zur Radialrichtung verläuft.

Das erste Verstellelement, welches z.B. drehbar ist, kann bolzenähnlich ausgebildet sein. Auch kann das erste Verstellelement in Form einer Strömungsklappe (z.B. als Flap oder Slat) an einer Strömungsvorderseite der ersten Schaufel oder an einer Strömungshinterseite (-kante) der ersten Schaufel schwenkbar angeordnet sein.

Als drehbar wird ein Element beschrieben, wenn es um seine Drehachse rotierbar ist und somit seine relative Lage im Raum veränderbar ist.

Gemäß einer weiteren beispielhaften Ausführungsform weist der erste Grundkörper eine Aufnahmenut auf. Das erste Verstellelement ist in der Aufnahmenut angeordnet und derart drehbar um die Drehachse angeordnet, dass das erste Verstellelement in Richtung zweiter Schaufel von der Aufnahmenut hineindrehbar oder hinausdrehbar ist.

Als Aufnahmenut wird eine Aussparung im Grundkörper beschrieben, welche es dem Verstellelement erlaubt in ihr geführt zu werden und eine definierte Lage relativ zum Grundkörper einzunehmen. Die Aufnahmenut ist derart ausgebildet, dass sich das Verstellelement im eingefahrenen Zustand in der Aufnahmenut befindet und z.B. eine homogene Strömungsfläche wie oben erläutert ausbildet.

Gemäß einer noch weiteren Ausführungsform der vorliegenden Erfindung weist die Düsenringvorrichtung eine Verstelleinrichtung auf. Das erste Verstellelement weist einen ersten Abschnitt auf, welcher in der Aufnahmenut angeordnet ist. Das erste Verstellelement weist einen zweiten Abschnitt auf, welcher zumindest teilweise in Radialrichtung aus der Aufnahmenut herausragt. Der zweite Abschnitt bildet einen freien Endabschnitt aus. Das erste Verstellelement weist an dem freien Endabschnitt einen Verstellhebel auf, welcher an dem ersten Verstellelement einerseits und der Verstelleinrichtung andererseits derart gekoppelt ist, dass mit der Verstelleinrichtung mittels Verschiebens des Verstellhebels ein Drehen des ersten Verstellelements steuerbar ist.

Als erster Abschnitt wird ein Anteil des ersten Verstellelements beschreiben, welcher sich in Radialrichtung entlang der Aufnahmenut erstreckt und zusammen mit dem Grundkörper im eingefahrenen Zustand die gemeinsame homogene Strömungsfläche der ersten Schaufel bildet. Der erste Abschnitt weist beispielsweise die Strömungskante auf, mit welcher der Strömungsquerschnitt des Strömungskanals einstellbar ist.

Als zweiter Abschnitt wird ein weiterer Anteil des ersten Verstellelements beschrieben, welcher sich in Radialrichtung von dem ersten Abschnitt durch den Trägerring erstreckt und an den Trägerring gekoppelt ist. Der erste Abschnitt und der zweite Abschnitt sind in Radialrichtung hintereinander angeordnet.

Der freie Endabschnitt liegt am von der Drehachse der Dampfturbine aus betrachteten radial äußeren oder inneren Ende des zweiten Abschnitts.

Als Verstellhebel wird ein Element beschrieben, welches zwischen dem zweiten Abschnitt und der Verstelleinrichtung außerhalb des Strömungskanals jeweils derart fest verbunden ist, dass der Verstellhebel eine Bewegung der Verstelleinrichtung z.B. in eine Drehbewegung des Verstellelements verwandelt. Der Verstellhebel überträgt somit eine Steuerkraft von der Verstelleinrichtung auf das Verstellelement. Die Verstelleinrichtung ist außerhalb des Strömungskanals angeordnet und mit dem Verstellhebel gekoppelt. Die Verstelleinrichtung weist einen hydraulischen, pneumatischen oder elektrischen Antrieb auf. Die Verstelleinrichtung ist mittels einer Steuereinheit steuerbar, sodass gezielt der Verstellhebel und folglich der Strömungsquerschnitt des Strömungskanals einstellbar ist.

Gemäß einer noch weiteren beispielhaften Ausführungsform der vorliegenden Erfindung weist die zweite Schaufel ein weiteres zweites Verstellelement auf. Das weitere zweite Verstellelement ist derart relativ zu dem zweiten Grundkörper verstellbar angeordnet, dass ein weiterer Schaufelabstand zwischen dem zweiten Verstellelement und einer dritten Schaufel, welche von der zweiten Schaufel entlang der Umfangsrichtung beabstandet angeordnet ist, veränderbar ist.

Der zweite Grundkörper und das zweite Verstellelement können dieselben Merkmale und Ausbildungen des oben beschriebenen ersten Grundkörpers und ersten Verstellelements der ersten Schaufel aufweisen. Dabei kann der zweite Grundkörper identisch zum ersten Grundkörper ausgebildet sein und das zweite Verstellelement identisch zum ersten Verstellelement, so dass sich zwei identische von einander beabstandet angeordnete Schaufeln ergeben. Es können aber auch sowohl der zweite Grundkörper als auch das zweite Verstellelement jeweils unterschiedlich zum ersten Grundkörper bzw. ersten Verstellelement ausgebildet sein, so dass zwei unterschiedlich geformte Schaufeln voneinander beabstandet am Trägerring angeordnet sind. Die gleichmäßige Anordnung von identisch ausgeformten Schaufeln über die Umfangsrichtung des Trägerrings hat den Vorteil, dass die Strömung des Arbeitsfluids, welches durch die Düsenvorrichtung strömt, gleichmäßig beaufschlagt und beeinflusst wird.

Als ein weiterer Schaufelabstand wird ein Abstand zwischen der zweiten Schaufel und der dritten Schaufel beschrieben, welcher ebenfalls analog zum Schaufelabstand zwischen erster Schaufel und zweiter Schaufel sein kann. Die dritte Schaufel kann entsprechend ein drittes Verstellelement aufweisen. Gemäß einer weiteren beispielhaften Ausführungsform der vorliegenden Erfindung weist die zweite Schaufel ein weiteres zweites Verstellelement auf. Das weitere zweite Verstellelement ist derart relativ zu dem zweiten Grundkörper verstellbar angeordnet, dass der Schaufelabstand zwischen dem weiteren zweiten Verstellelement der zweiten Schaufel und dem ersten Verstellelement veränderbar ist.

Als weiteres zweites Verstellelement der zweiten Schaufel wird ein Element beschrieben, welches an der zweiten Schaufel derart angeordnet ist, dass es sich auf der Schaufelseite, welche der ersten Schaufel zugewandt ist, befindet und somit auf der gegenüberliegenden Schaufelseite von dem zweiten Verstellelement. Durch diese Anordnung ist es möglich, dass der Schaufelabstand zwischen erster Schaufel und zweiter Schaufel noch weiter verkleinerbar ist, wobei durch die Verwendung von zwei relativ zueinander verstellbare Verstellelemente weniger Kraft aufgebracht werden muss, da die Verstellelement jeweils kleiner dimensioniert sind als die gesamte Schaufel und somit weniger Kraft von dem Arbeitsfluid auf jedes Verstellelement wirkt.

Die Verstelleinrichtung kann beispielsweise mit entsprechenden zweiten oder dritten Verstellhebeln gekoppelt sein. Die Verstelleinrichtung ist beispielsweise derart ausgebildet, dass das erste Verstellelement der ersten Schaufel, das zweite Verstellelement der zweiten Schaufel bzw. eine Vielzahl weiterer Verstellelemente von weiteren Schaufeln, welche entlang der Umfangsrichtung an den Trägerring angeordnet sind, individuell einstellbar sind. Auch kann die Verstelleinrichtung derart ausgebildet sein, dass alle Verstellelemente gleich verstellt werden. Somit kann über die gesamte Umfangsrichtung der Düsenringvorrichtung ein bestimmtes Durchströmungsprofil an Arbeitsfluid bzw. Dampf durch die jeweiligen Strömungskanäle zwischen den entsprechenden Schaufeln eingestellt werden. Somit kann eine effiziente und exakte Steuerung der Durchströmung der Düsenringvorrichtung mit Arbeitsfluid erzielt werden.

Gemäß eines weiteren Aspekts der vorliegenden Erfindung wird eine Dampfturbine geschaffen, welche eine oben beschriebene Düsenringvorrichtung und ein Laufschaufelsystem aufweist. Die Düsenringvorrichtung ist stromaufwärts vom Laufschaufelring angeordnet.

Ein Laufschaufelsystem kann aus Laufschaufeln und Leitschaufeln gebildet werden, welche abwechselnd in einer Strömungsrichtung angeordnet sind und die Energie des Arbeitsfluids in Arbeit umsetzen. Auch kann ein Laufschaufelsystem lediglich aus einer Laufschaufelreihe bestehen, oder eine beliebige Anzahl an Laufschaufelreihen und Leitschaufelreihen aufweisen. Ein Arbeitsfluid durchströmt zunächst eine Düsenringvorrichtung, welche wie eine der oben beschriebenen Ausführungsformen ausgebildet sein kann, und im Anschluss daran das Laufschaufelsystem.

Gemäß einem weiteren Aspekt der vorliegenden Erfindung wird ein Verfahren zum Herstellen einer Düsenringvorrichtung für eine Dampfturbine beschrieben. Gemäß dem Verfahren wird ein Trägerring bereitgestellt, welcher sich entlang einer Umfangsrichtung erstreckt. Eine erste Schaufel wird bereitgestellt, welche an dem Trägerring angeordnet ist, so dass sich die erste Schaufel von dem Trägerring entlang einer Radialrichtung erstreckt. Eine zweite Schaufel wird bereitgestellt, welche an dem Trägerring angeordnet ist, so dass sich die zweite Schaufel von dem Trägerring in der Radialrichtung erstreckt. Die zweite Schaufel ist von der ersten Schaufel entlang der Umfangsrichtung beabstandet angeordnet, so dass ein Strömungskanal zwischen der ersten Schaufel und der zweiten Schaufel bereitstellbar ist. Zumindest die erste Schaufel weist einen ersten Grundkörper und ein erstes Verstellelement auf. Das erste Verstellelement wird derart relativ zu dem ersten Grundkörper verstellbar angeordnet, dass ein Schaufelabstand zwischen dem ersten Verstellelement und der zweiten Schaufel veränderbar ist.

Gemäß einer weiteren beispielhaften Ausführungsform der vorliegenden Erfindung wird in dem Verfahren eine Bohrung in den Trägerring gebohrt. Das erste Verstellelement ist in dem Trägerring angeordnet. Die erste Schaufel und die zweite Schaufel werden nach dem Anordnen des ersten Verstellelements herauserodiert, so dass zwischen der ersten Schaufel und der zweiten Schaufel der Strömungskanal gebildet wird und das erste Verstellelement eine homogene Strömungsfläche mit dem ersten Grundkörper ausbildet.

Gemäß der oben beschriebenen Herstellung der Düsenringvorrichtung kann zunächst der Trägerring als Grundkörper bereitgestellt werden. Anschließend werden in diesem Grundkörper radiale Bohrungen ausgebildet. Als Bohrung wird eine Öffnung im Trägerring beschrieben, welche als sogenannte Durchgangsbohrung oder als sogenannte Sackbohrung im Trägerring ausgebildet sein kann. Bei einer Durchgangsbohrung erstreckt sich die Bohrung von einer radial außenliegenden Oberfläche des Trägerrings bis zu einer radial weiter innenliegenden Oberfläche komplett durch den Trägerring. Bei einer Sackbohrung endet die Bohrung, welche ein an der radial äußeren Oberfläche eine Öffnung hat, innerhalb des Materials des Trägerrings.

Anschließend werden die (zu diesem Zeitpunkt z.B. noch zylindrischen) Drehbolzen, welche später die Verstellelemente ausbilden werden, eingesetzt. Anschließend werden die Strömungskanäle und die entsprechenden Schaufeln (d.h. die entsprechenden Grundkörper und Verstellelemente) aus dem Trägerring als Grundkörper herauserodiert. Dabei werden die Drehbolzen, welche in den Bohrungen eingesetzt sind, ebenfalls in die finale Form erodiert. Mit einem Hebelmechanismus außerhalb des Strömungsbereichs sind die Verstellelemente aufdrehbar und zudrehbar, so dass ein gewünschter Dampfmassenstrom anpassbar ist. So wird der Dampfstrom auf die optimale Geschwindigkeit beschleunigt und der nachfolgenden Laufschaufel zugeführt.

Zusammenfassend ist festzustellen, dass mittels der vorliegenden Erfindung, mit der oben beschriebenen verstellbaren Düsenringvorrichtung, welche vor, d.h. stromaufwärts, einem Regelrad oder einer ersten Laufreihe der Dampfturbine angeordnet ist, der Aufwand für die Frischdampfregelung vereinfacht und so die Dampfturbine kompakter und günstiger hergestellt werden kann. Konventionelle Düsengruppenventile, bei heutigen Turbinen können es bis zu vier sein, können bei der vorliegenden Erfindung auf ein einziges Hauptregelventil reduziert werden. Die in einer Einströmspirale eingebaute verstellbare Düsenringvorrichtung kann mittels der jeweiligen Verstellelemente der einzelnen Schaufeln die Austrittsfläche ihrer Düsen dem jeweiligen Dampfstrom aus dem Hauptregelventil anpassen. Erfindungsgemäß wird nicht die ganze Düsenschaufel verstellt, sondern nur das Verstellelement, welches nur einen Teil der jeweiligen Schaufel darstellt. Diese Ausführung ist einfacher herzustellen und robuster, da das Verstellelement und entsprechend die Verstelleinrichtung weniger Kräfte aufnehmen müssen. So kann die erfindungsgemäße Ausführungsform auch bei höheren Dampfparametern eingesetzt werden.

Eine Dampfturbine, welche unter anderem eine Düsenringvorrichtung gemäß einer der oben beispielhaft beschriebenen Ausführungsformen aufweist, weist zusätzlich unter anderem eine Baugruppe (welche hier als Teil der Dampfturbine gesehen wird) aus einem am Gehäuseunterteil angeschweißten Ventilblock. Der Ventilblock weist ein Schnellschlussventil, zum Stoppen der Zufuhr des Arbeitsfluids im Notfall, und ein dem Schnellschlussventil nachgeschaltetes Hauptregelventil, welches die auf die Düsenringvorrichtung treffende Arbeitsfluidmenge steuert, auf. Das außenliegende (außerhalb des Turbinengehäuses liegende) Hauptregelventil kann die gesamt einströmende Dampfmenge (Arbeitsfluidmenge) regeln (bzw. steuer) und ist wie das Schnellschlussventil mit einer Schnellschließeinrichtung zum sicheren Abfangen der Dampfturbine ausgerüstet. Die Düsenringeinrichtung ist in der Dampfturbine in einer Einströmspirale bzw. einem Innengehäuse eingebaut und braucht deshalb nicht vollständig dicht zu sein.

Gemäß einer weiteren beispielhaften Ausführungsform der vorliegenden Erfindung baut sich nach einem Öffnen des Schnellschlussventils bis zum Ventilsitz des Hauptregelventils der Frischdampfdruck auf. Durch das leichte Öffnen des Ventils strömt Arbeitsfluid bis zur Düsenringvorrichtung. Nach einem Hochfahren und Synchronisieren der Dampfturbine mit dem Hauptregelventil wird das Hauptregelventil zur Lastaufnahme weiter geöffnet (aufgefahren) und nach einem Sperren der Düsenringvorrichtung in der geschlossensten Stellung, was einem Verstellen aller Verstellelemente der Düsenringvorrichtung in den ausgefahrenen Zustand entspricht, wird das Hauptregelventil komplett geöffnet. Ab diesem Zeitpunkt übernimmt die Verstelleinrichtung der Düsenringvorrichtung die weitere Reglung (bzw. Steuerung) der Dampfturbinenleistung.

Es wird darauf hingewiesen, dass die hier beschriebenen Ausführungsformen lediglich eine beschränkte Auswahl an möglichen Ausführungsvarianten der Erfindung darstellen. So ist es möglich, die Merkmale einzelner Ausführungsformen in geeigneter Weise miteinander zu kombinieren, so dass für den Fachmann mit den hier expliziten Ausführungsvarianten eine Vielzahl von verschiedenen Ausführungsformen als offensichtlich offenbart anzusehen sind.

### Kurze Beschreibung der Zeichnungen

Im Folgenden werden zur weiteren Erläuterung und zum besseren Verständnis der vorliegenden Erfindung Ausführungsbeispiele unter Bezugnahme auf die beigefügten Figuren näher beschrieben.
Fig. 1 zeigt einen Ausschnitt einer Düsenringvorrichtung gemäß einer beispielhaften Ausführungsform der vorliegenden Erfindung;
Fig. 2A zeigt eine schematische Darstellung eines Ausschnitts einer Düsenringvorrichtung im eingefahrenen Zustand gemäß einer beispielhaften Ausführungsform der vorliegenden Erfindung;
Fig. 2B zeigt eine schematische Darstellung eines Ausschnitts einer Düsenringvorrichtung im halb ausgefahrenen Zustand gemäß einer beispielhaften Ausführungsform der vorliegenden Erfindung;
Fig. 2C zeigt eine schematische Darstellung eines Ausschnitts einer Düsenringvorrichtung im ausgefahrenen Zustand gemäß einer beispielhaften Ausführungsform der vorliegenden Erfindung;
Fig. 3 zeigt eine Dampfturbine mit Düsenringvorrichtung gemäß einer beispielhaften Ausführungsform der vorliegenden Erfindung;
Fig. 4 zeigt ein Schaltschema einer Düsenringvorrichtung gemäß einer beispielhaften Ausführungsform der vorliegenden Erfindung; und
Fig. 5 zeigt ein Schaltschema einer Düsenringvorrichtung gemäß dem Stand der Technik.

### Detaillierte Beschreibung von exemplarischen Ausführungsformen

Gleiche oder ähnliche Komponenten sind in den Figuren mit gleichen Bezugsziffern versehen. Die Darstellungen in den Figuren sind schematisch und nicht maßstäblich.

Fig. 1 zeigt eine Düsenringvorrichtung 100 für eine Dampfturbine 300 (siehe Fig. 3). Die Düsenringvorrichtung 100 weist einen Trägerring 101, eine erste Schaufel 103 und eine zweite Schaufel 104 auf. Der Trägerring 101 erstreckt sich entlang einer Umfangsrichtung 102. Die erste Schaufel 103 ist an dem Trägerring 101 angeordnet und erstreckt sich von dem Trägerring 101 entlang einer Radialrichtung 312. Die zweite Schaufel 104 ist an dem Trägerring 101 angeordnet und erstreckt sich von dem Trägerring 101 in der Radialrichtung 312. Die zweite Schaufel 104 ist von der ersten Schaufel 103 entlang der Umfangsrichtung 102 beabstandet angeordnet, so dass ein Strömungskanal 105 zwischen der ersten Schaufel 103 und der zweiten Schaufel 104 bereitstellbar ist. Zumindest die erste Schaufel 103 weist einen ersten Grundkörper 106 und ein erstes Verstellelement 107 auf. Das erste Verstellelement 107 ist derart relativ zu dem ersten Grundkörper 106 verstellbar angeordnet, dass ein Schaufelabstand 108 zwischen dem ersten Verstellelement 107 und der zweiten Schaufel 104 veränderbar ist.

Zur besseren Übersichtlichkeit ist in Fig. 1 lediglich die erste Schaufel 103 mit dem ersten Verstellelement 107, welches um seine Drehachse 122 drehbar angeordnet ist, und dem ersten Grundkörper 106 dargestellt. Des Weiteren ist die zweite Schaufel 104 mit einem zweiten Verstellelement 117, welches um seine Drehachse 122' drehbar angeordnet ist, und ein zweiter Grundkörper 116 dargestellt. In Umfangsrichtung 102 können entsprechend eine Vielzahl erster Schaufeln 103 und/oder zweiter Schaufeln 104 an dem Trägerring 101 angeordnet sein.

Wie ebenfalls in Fig. 1 dargestellt bestehen das erste Verstellelement 107 aus einem ersten Abschnitt 110, welcher sich entlang einer Aufnahmenut 210 (siehe Fig. 2) in Radialrichtung 312 (siehe Fig. 3) erstreckt und einem zweiten Abschnitt 120, welcher in dem Trägerring 101 angeordnet ist.

Die Umfangsrichtung 102 ist in Fig. 1 als im Uhrzeigersinn verlaufend gezeigt. Das bedeutet mit anderen Worten, dass entlang der Umfangsrichtung 102 zunächst die erste Schaufel 103 und dann die zweite Schaufel 104 angeordnet ist.

Der Strömungskanal 105 ist der Abstand zwischen zwei benachbart angeordneten Schaufeln. Der Strömungskanal 105 wird auch als Düse bezeichnet. Durch den Strömungskanal 105 strömt das Arbeitsfluid in die erste Laufreihe ein, welche entlang der Drehachse stromabwärts relativ zu der Düsenringvorrichtung 100 angeordnet ist.

Der Grundkörper 106, 116 ist der Abschnitt der ersten Schaufel 103 bzw. der zweiten Schaufel 104, welcher in die Radialrichtung aus der Aufnahmenut 210 herausragt. Dabei sind Schaufel 103, 104 und Trägerring 101 formschlüssig oder kraftschlüssig miteinander verbunden, so dass an der Übergangsstelle zwischen Grundkörper 106, 116 und Trägerring 101 keine relative Bewegung möglich ist.

Das Verstellelement 107 bzw. 117 ist relativ zum Grundkörper 106 bzw. 116 und damit auch relativ zum Trägerring 101 verstellbar. Das Verstellelement 107 bzw. 117 weist eine radial verlaufende Strömungskante (Kontur von Schaufel 103 bzw. 104) auf, welche entlang der gesamten radialen Länge des Strömungskanals 105 verläuft.

Der Schaufelabstand 108 ist der lichte Abstand zwischen dem ersten Verstellelement 107 und der zweiten Schaufel 104. Durch ein Verstellen des ersten Verstellelements 107 wird der Schaufelabstand 108 zwischen dem Verstellelement 107 und der zweiten Schaufel 104 und somit der Strömungsquerschnitt des Strömungskanals 105 verändert.

Das erste Verstellelement 107, welches drehbar ist, ist bolzenähnlich ausgebildet. Dabei ist das Verstellelement 107 bzw. 117 drehbar um seine Drehachse 122 bzw. 122' rotierbar und kann somit seine relative Lage im Raum verändern.

Die Aufnahmenut 210 ist als eine Aussparung im Grundkörper 106 ausgebildet. Das Verstellelement 107 wird in ihr geführt und nimmt eine definierte Lage relativ zum Grundkörper 106 ein. Die Aufnahmenut 210 ist derart ausgebildet, dass sich das Verstellelement 107 im dargestellten teilweise ausgefahrenen Zustand zu einem großen Teil in der Aufnahmenut 210 befindet und mit einem Abschnitt des Verstellelements 107 in den Strömungskanal 105 ragt.

Der erste Abschnitt 110 ist der Anteil des zweiten Verstellelements 117, welcher sich in Radialrichtung entlang der Aufnahmenut 210 erstreckt und zusammen mit dem Grundkörper 116 im dargestellten teilweise ausgefahrenen Zustand eine Strömungsfläche der zweiten Schaufel 104 bildet. Der erste Abschnitt weist beispielsweise die Strömungskante auf, mit welcher der Strömungsquerschnitt des Strömungskanals 105 einstellbar ist.

Der zweite Abschnitt 120 ist der weitere Anteil des zweiten Verstellelements 117, welcher sich in Radialrichtung 312 von dem ersten Abschnitt 110 durch den Trägerring 101 erstreckt und an den Trägerring 101 gekoppelt ist. Der erste Abschnitt 110 und der zweite Abschnitt 120 sind in Radialrichtung 312 hintereinander angeordnet.

**Fig. 2A bis Fig. 2C** zeigen beispielhafte Betriebszustände des ersten Verstellelements 107 und des zweiten Verstellelements 117 der Düsenvorrichtung 100 aus Fig. 1.

Fig. 2A zeigt eine schematische Darstellung eines Ausschnitts der Düsenringvorrichtung 100, in welcher die Verstellelemente 107, 117 im eingefahrenen Zustand abgebildet sind.

Fig. 2B zeigt eine schematische Darstellung eines Ausschnitts der Düsenringvorrichtung 100, in welcher die Verstellelemente 107, 117 im halb ausgefahrenen Zustand abgebildet sind.

Fig. 2C zeigt eine schematische Darstellung eines Ausschnitts der Düsenringvorrichtung 100, in welcher die Verstellelemente 107, 117 im ausgefahrenen Zustand abgebildet sind.

In Fig. 2A bis Fig. 2C ist die Umfangsrichtung 102 in der Abbildung von unten nach oben verlaufend dargestellt.

In Fig. 2A bis Fig. 2C sind jeweils die erste Schaufel 103, die zweite Schaufel 104 und ein Ausschnitt der dritten Schaufel 214 gezeigt. In der Darstellung des eingefahrenen Zustands (siehe Fig. 2A) ist eine homogene Strömungsfläche 203, welche aus Verstellelement 106 bzw. 116 und Grundkörper 107 bzw. 117 gebildet ist, erkennbar. Zwischen dem ersten Verstellelement 107 der ersten Schaufel 103 und der zweiten Schaufel 104 ist ein maximaler Schaufelabstand 211, welcher den eingefahrenen Zustand des Verstellelements definiert, erkennbar. Auch ist ein weiterer Schaufelabstand 208 zwischen der zweiten Schaufel 104 und der dritten Schaufel 214 erkennbar.

In Fig. 2B ist im halb ausgefahrenen Zustand gut der Übergang zwischen eingefahrenen Zustand und ausgefahrenen Zustand erkennbar und die sich daraus ergebende kontinuierliche Einstellmöglichkeit des Schaufelabstands. Außerdem ist die Aufnahmenut 210 gut erkennbar.

In Fig. 2C ist der ausgefahrene Zustand dargestellt, bei dem der Schaufelabstand 108 ein minimaler Schaufelabstand 212 ist. Das Verstellelement 107, 117 ist in einer Bohrung 213 drehbar angeordnet.

**Fig. 3** zeigt eine Dampfturbine, in der die Düsenringvorrichtung 100 aus Fig. 1 stromaufwärts von einem Laufschaufelsystem 310 angeordnet ist. Eine Verstelleinrichtung 303 der Düsenringvorrichtung 100 weist einen freien Endabschnitt 302 und einen Verstellhebel 301 auf. Die Strömungsrichtung des Arbeitsfluids ist in Fig. 3 von links nach rechts verlaufend definiert. Die Radialrichtung 312 erstreckt sich von der Drehachse der Dampfturbine ausgehend nach außen.

Der freie Endabschnitt 302 liegt am von der Drehachse der Dampfturbine 300 aus betrachteten radial äußeren Ende der Schaufel 103. Der Verstellhebel 301 ist zwischen dem freien Endabschnitt 302 und der Verstelleinrichtung 303 außerhalb des Strömungskanals 105 jeweils derart fest verbunden, dass der Verstellhebel 301 eine Bewegung der Verstelleinrichtung 303 z.B. in eine Drehbewegung des Verstellelements 107 bzw. 117 verwandelt. Die Verstelleinrichtung 303 ist außerhalb des Strömungskanals 105 angeordnet und mit dem Verstellhebel 301 gekoppelt. Die Verstelleinrichtung 303 weist einen hydraulischen, pneumatischen oder elektrischen Antrieb auf. Die Verstelleinrichtung 303 ist mittels einer Steuereinheit steuerbar, sodass gezielt der Verstellhebel 301 und folglich über den freien Endabschnitt 302 der Strömungsquerschnitt des Strömungskanals 105 einstellbar ist.

Es kann eine Vielzahl weiterer Verstellelemente 107 bzw. 117 von weiteren Schaufeln 103, 104 bzw. 214, welche entlang der Umfangsrichtung 102 an den Trägerring 101 angeordnet sind, vorhanden und individuell mittels entsprechender Verstellelemente 107, 117 einstellbar sein. Somit kann über den gesamten Umfang der Düsenringvorrichtung 100 ein bestimmtes Durchströmungsprofil an Arbeitsfluid bzw. Dampf durch die jeweiligen Strömungskanäle 105 zwischen den entsprechenden Schaufeln 103, 104 bzw. 214 eingestellt werden. Somit kann eine effiziente und exakte Steuerung der Durchströmung der Düsenringvorrichtung 100 mit Arbeitsfluid erzielt werden.

**Fig. 4** zeigt ein Schaltschema einer Düsenringvorrichtung 100 gemäß einer beispielhaften Ausführungsform der vorliegenden Erfindung. Die Düsenringvorrichtung 100 ist in einem Gehäuse 450 untergebracht. Die Verstelleinrichtung 303 ist außerhalb des Gehäuses 450 angeordnet und über den Verstellhebel 301 mit den Verstellelementen 107 bzw. 117 und somit mit einem Inneren des Gehäuses 450 verbunden. Das zuströmende Arbeitsfluid der Dampfturbine wird über eine Leitung 403 zugeführt. Das Arbeitsfluid durchströmt ein Schnellschlussventil 401 und ein Hauptregelventil 402 bevor es der Düsenringvorrichtung zugeführt wird.

Wie aus Fig. 4 ersichtlich, weist die Düsenringvorrichtung 100 gemäß der vorliegenden Erfindung (in Fig. 4 dargestellt) weniger Bauteile außerhalb des Gehäuses 450 auf, als die Düsenringvorrichtung gemäß dem Stand der Technik (in Fig. 5 dargestellt).

Ergänzend ist darauf hinzuweisen, dass "umfassend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden ist, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Düsenringvorrichtung (100) für eine Dampfturbine (300), die Düsenringvorrichtung aufweisend
einen Trägerring (101), welcher sich entlang einer Umfangsrichtung (102) erstreckt,
eine erste Schaufel (103), welche an dem Trägerring (101) angeordnet ist und sich von dem Trägerring (101) entlang einer Radialrichtung (312) erstreckt,
eine zweite Schaufel (104), welche an dem Trägerring (101) angeordnet ist und sich von dem Trägerring (101) in der Radialrichtung (312) erstreckt,
wobei die zweite Schaufel (104) von der ersten Schaufel (103) entlang der Umfangsrichtung (102) beabstandet angeordnet ist, so dass ein Strömungskanal (105) zwischen der ersten Schaufel (103) und der zweiten Schaufel (104) bereitstellbar ist, wobei zumindest die erste Schaufel (103) einen ersten Grundkörper (106) und ein erstes Verstellelement (107) aufweist, wobei das erste Verstellelement (107) derart relativ zu dem ersten Grundkörper (106) verstellbar angeordnet ist, dass ein Schaufelabstand (108) zwischen dem ersten Verstellelement (107) und der zweiten Schaufel (104) veränderbar ist.

2. Düsenringvorrichtung gemäß Anspruch 1,
wobei das erste Verstellelement (107) zwischen einem eingefahrenen Zustand, in welchem ein maximaler Schaufelabstand (211)zwischen dem ersten Verstellelement (107) und der zweiten Schaufel (104) vorliegt, und einem ausgefahrenen Zustand, in welchem ein minimaler Schaufelabstand (212) zwischen dem ersten Verstellelement (107) und der zweiten Schaufel (104) vorliegt, verstellbar ist.

3. Düsenringvorrichtung gemäß Anspruch 2,
wobei das erste Verstellelement (107) derart ausgebildet ist, dass in dem eingefahrenen Zustand zwischen dem ersten Verstellelement (107) und dem ersten Grundkörper (106) eine gemeinsame homogene Strömungsfläche (203) ausgebildet ist.

4. Düsenringvorrichtung gemäß einem der Ansprüche 1 bis 3, wobei das erste Verstellelement (107) ein- und ausfahrbar an dem ersten Grundkörper (106) derart angeordnet ist, dass der Schaufelabstand (108) zwischen dem ersten Verstellelement (107) und der zweiten Schaufel (104) veränderbar ist.

5. Düsenringvorrichtung gemäß einem der Ansprüche 1 bis 3, wobei das erste Verstellelement (107) eine Drehachse (122) ausbildet, um welche das erste Verstellelement (107) an dem ersten Grundkörper (106) derart drehbar angeordnet ist, dass der Schaufelabstand (108) zwischen dem ersten Verstellelement (107) und der zweiten Schaufel (104) veränderbar ist.

6. Düsenringvorrichtung für eine Dampfturbine gemäß Anspruch 5,
wobei der erste Grundkörper (106) eine Aufnahmenut (210) aufweist,
wobei das erste Verstellelement (107) in der Aufnahmenut (210) angeordnet ist,
wobei das erste Verstellelement (107) derart um die Drehachse (122) drehbar angeordnet ist, dass das erste Verstellelement (107) in Richtung zweiter Schaufel (104) von der Aufnahmenut (210) hinein- oder hinausdrehbar ist.

7. Düsenringvorrichtung gemäß Anspruch 6, ferner aufweisend eine Verstelleinrichtung (303),
wobei das erste Verstellelement (107) einen ersten Abschnitt (110) aufweist, welcher in der Aufnahmenut (210) angeordnet ist,
wobei das erste Verstellelement (107) einen zweiten Abschnitt (120) aufweist, welcher in die Radialrichtung (312) aus der Aufnahmenut (210) herausragt,
wobei der zweite Abschnitt (120) einen freien Endabschnitt (302) ausbildet, und
wobei das erste Verstellelement (107) an dem freien Endabschnitt (302) einen Verstellhebel (301) aufweist, welcher an dem ersten Verstellelement (107) einerseits und der Verstelleinrichtung (303) andererseits derart gekoppelt ist, dass mit der Verstelleinrichtung (303) mittels Verschiebens des Verstellhebels (301) ein Drehen des ersten Verstellelements (107) steuerbar ist.

8. Düsenringvorrichtung gemäß einem der Ansprüche 1 bis 7, wobei die zweite Schaufel (104) einen zweiten Grundkörper (206) und ein zweites Verstellelement (207) aufweist,
wobei das zweite Verstellelement (207) derart relativ zu dem zweiten Grundkörper (206) verstellbar angeordnet ist, dass ein weiterer Schaufelabstand (208) zwischen dem zweiten Verstellelement (207) und einer dritten Schaufel (214), welche von der zweiten Schaufel (104) entlang der Umfangsrichtung (102) beabstandet angeordnet ist, veränderbar ist.

9. Düsenringvorrichtung gemäß Anspruch 8,
wobei die zweite Schaufel (104) ein weiteres zweites Verstellelement aufweist,
wobei das weitere zweite Verstellelement derart relativ zu dem zweiten Grundkörper (206) verstellbar angeordnet ist, dass der Schaufelabstand zwischen dem weiteren zweiten Verstellelement der zweiten Schaufel (104) und dem ersten Verstellelement (107) veränderbar ist.

10. Dampfturbine (300), aufweisend
eine Düsenringvorrichtung (100) gemäß einem der Ansprüche 1 bis 9 und
ein Laufschaufelsystem (310),
wobei die Düsenringvorrichtung stromaufwärts des Laufschaufelrings angeordnet ist.

11. Verfahren zum Herstellen einer Düsenringvorrichtung (100) für eine Dampfturbine (300), das Verfahren aufweisend
Bereitstellen eines Trägerrings (101), welcher sich entlang einer Umfangsrichtung (102) erstreckt,
Bereitstellen einer ersten Schaufel (103), welche an dem Trägerring (101) angeordnet ist, so dass sich die erste Schaufel (103) von dem Trägerring (101) entlang einer Radialrichtung (312) erstreckt,
Bereitstellen einer zweiten Schaufel (104), welche an dem Trägerring (101) angeordnet ist, so dass sich die zweite Schaufel (104) von dem Trägerring (101) in der Radialrichtung (312) erstreckt,
wobei die zweite Schaufel (104) von der ersten Schaufel (103) entlang der Umfangsrichtung (102) beabstandet angeordnet ist, so dass ein Strömungskanal (105) zwischen der ersten Schaufel (103) und der zweiten Schaufel (104) bereitstellbar ist, wobei zumindest die erste Schaufel (103) einen ersten Grundkörper (106) und ein erstes Verstellelement (107) aufweist,
verstellbares Anordnen des ersten Verstellelements (107) derart relativ zu dem ersten Grundkörper (106), dass ein Schaufelabstand (108) zwischen dem ersten Verstellelement (107) und der zweiten Schaufel (104) veränderbar ist.

12. Verfahren gemäß Anspruch 11 aufweisend,
Bohren einer Bohrung (213) in den Trägerring (101), Anordnen des ersten Verstellelements (107) in dem Trägerring (101),
Herauserodieren der ersten Schaufel (103) und der zweiten Schaufel (104) aus dem Trägerring (101) nach dem Anordnen des ersten Verstellelements (107), so dass zwischen der ersten Schaufel (103) und der zweiten Schaufel (104) der Strömungskanal (105) gebildet wird und das erste Verstellelement (107) eine homogene Strömungsfläche (203) mit dem ersten Grundkörper (106) ausbildet.
